# EUROPÄISCHE PATENTSCHRIFT

(11) **EP 0 185 916 B1**
(45) Veröffentlichungstag und Bekanntmachung des Hinweises auf die Patenterteilung: **25.07.1990**
(21) Anmeldenummer: 85114604.3
(22) Anmeldetag: 16.11.1985
(51) Int. Cl.: F27D 15/02, F26B 11/04, F27B 7/16

(54) **Hubelement für Rohrkühler für zumindest teilweise in Brocken anfallendes Material**
Lifting scoop for cooling drums for at least partially broken up material
Auge de soulèvement pour cylindre de refroidissement de matériaux se présentant au moins partiellement en morceaux

(30) Priorität: 29.11.1984 DE 8434907 U
(43) Veröffentlichungstag der Anmeldung: 02.07.1986
(73) Patentinhaber: Giesserei Kohlscheid GmbH, D-5120 Herzogenrath (DE)
(72) Erfinder: Patterson, Jochen, B-4728 Kelmis (BE)
(74) Vertreter: König, Werner, Dipl.-Ing.

(56) Entgegenhaltungen:
- FR-A- 1 294 577
- GB-A- 126 230

## Beschreibung

Die Erfindung betrifft einen Rohrkühler mit Hubelement für zumindest teilweise in Brocken anfallendes Material, z.B. Klinker.

Derartige Hubelemente werden am Mantel des Rohrkühlers unmittelbar oder unter Zwischenschaltung von Halterungen festgelegt.

In derartigen Rohrkühlern wird das zu kühlende Material bei der Drehung des Rohrkühlers von am Rohrmantel festgelegten Hubelementen mehr oder weniger weit mitgenommen, um dann von diesen Hubelementen abzufallen und dabei mit Kühlluft in innige Berührung zu kommen. Der Transport des Materials in dem Rohrkühler erfolgt aufgrund einer Neigung in Richtung auf den Ausgang.

Die Rohrkühler können als Trommeln ausgebildet sein und als sogenannte Planeten- oder Satellitenkühler zu einer Kühleinheit zusammengeschlossen sein.

Derartige Kühler werden z.B. für die Kühlung von Klinker bei der Zementherstellung benötigt.

Aus GB-A 126 230 ist ein Drehrohrofen bekannt, der in einer Vorheizzone mit Vorsprüngen oder dergleichen, die auch die Form von Rahmen haben können, versehen ist, die in Drehrichtung derartige Kanten aufweisen, daß das zu erwärmende Material durchdrungen oder durchschnitten wird. Auf diese Weise kann ein günstiger Wärmeübergang bei feinkörnig vorliegendem Material ohne Bildung von Staub erreicht werden.

Das zu kühlende Material liegt in dem ersten Bereich eines Rohrkühlers in der Regel sowohl feinkörnig wie auch in mehr oder weniger großen Brocken vor. In diesem ersten Bereich des Rohrkühlers werden Hubbalken oder Hubleisten verwendet, die am Mantel des Rohrkühlers angebracht sind und eine geschlossene, im wesentlichen in Richtung auf das Zentrum des Rohrkühlers weisende Mitnehmerfläche haben. Es kann nun beobachtet werden, daß sich auf der Mitnehmerfläche ausgehend von dem jeweiligen Schüttwinkel des Materials nur der feinkörnige Anteil des Materials ansammelt. Dieses auf der Mitnehmerfläche befindliche feinkörnige Material verhindert weitgehend, daß die Hubelemente auch gröberes Material oder Brocken mitnehmen können. Dies hat zur Folge, daß das in Brockenform vorliegende Material nicht in ausreichender Weise mitgenommen wird und nicht in dem gewünschten Ausmaße gekühlt wird. Weiter ergibt sich, daß durch die mangelhafte Mitnahme des brockenförmigen Materials die erwünschte Zertrümmerung dieses Materials nicht in ausreichendem Maße eintritt, da diese Zertrümmerung von dem Herabfallen der Materialbrocken abhängt, was wiederum erst dann eintritt, wenn die Brocken in eine erhöhte Position mitgenommen worden sind. Bei den bisher bekannten Hubelementen besteht also der Nachteil, daß Brocken bis in die nachgeschalteten Bereiche des Rohrkühlers mitgenommen werden, ohne ausreichend gekühlt zu sein. Diese nicht ausreichende Kühlung kann Nachteile für das Material selbst haben. Darüber hinaus führt aber das Vorhandensein von Brocken in den nachgeschalteten Bereichen leicht zu starkem Verschleiß und zur Zerstörung der in diesen Bereichen befindlichen Hubelemente.

Der Erfindung liegt nun die Aufgabe zugrunde, einen Rohrkühler mit einem Hubelement der eingangs erwähnten Art zu schaffen, mit dem in Brocken anfallendes Material im ersten Bereich eines Rohrkühlers mitgenommen und gebrochen werden kann.

Diese Aufgabe wird bei einem Rohrkühler mit Hubelement neuerungsgemäß gelöst, bei dem das Hubelement einen am Mantel des Rohrkühlers fixierbaren Befestigungsabschnitt und einen im wesentlichen rechtwinklig dazu verlaufenden Mitnehmerabschnitt aufweist, der mindestens eine durch diesen Abschnitt hindurchgehende Durchlaßöffnung hat, die von einem im wesentlichen U-förmigen, mit seinen beiden Schenkeln von dem Befestigungsabschnitt ausgehenden, die Stoßfestigkeit und die Widerstandsfähigkeit gegenüber herabfallenden Brocken erhöhenden Brechbügel umschlossen ist.

Die in dem Mitnehmerabschnitt vorgesehene Durchlaßöffnung bzw. die Durchlaßöffnungen bewirken, daß feinkörniges Material durch die Durchlaßöffnung/Durchlaßöffnungen des Mitnehmerabschnitts hindurchfällt, die Mitnehmerfläche also nicht besetzt, so daß diese Mitnehmerfläche auch Brocken des zu kühlenden Materials bei Drehung des Rohrkühlers mitnehmen kann. Es kommt dabei in dem dafür vorgesehenen Bereich des Rohrkühlers zu einem Brechen der Brocken und damit zu einer Verringerung der Verschleißbeanspruchung in den nachgeschalteten Zonen des Kühlers. Es kann zweckmäßig sein, in einem Ring zusätzlich zu den erfindungsgemäßen Hubelementen auch solche der bisher bekannten Art einzusetzen. Ferner ist es möglich, einen Ring allein mit den erfindungsgemäßen Hubelementen zu versehen und einen oder mehrere der benachbarten Ringe mit Hubelementen der bekannten Art auszustatten.

Der erfindungsgemäße Rohrkühler kann ferner so ausgebildet sein, daß bei dem Hubelement die von dem Brechbügel umschlossene Durchlaßöffnung durch mindestens eine Rippe aufgeteilt ist. Durch derartige Rippen kann die Stoßfestigkeit des Mitnehmerabschnitts gefördert und auch der Mitnehmereffekt erhöht werden.

Im folgenden Teil der Beschreibung werden zwei Ausführungsformen des erfindungsgemäßen Rohrkühlers mit Hubelement anhand von Zeichnungen beschrieben.

Es zeigt:
Fig. 1 einen Teilschnitt durch den Mantel des erfindungsgemäßen Rohrkühlers mit Hubelement,
Fig. 2 eine Draufsicht auf den Mitnehmerabschnitt einer Ausführungsform des Hubelements,
Fig. 3 eine Ansicht des Hubelements in Richtung des Pfeils 3 in Fig. 2,
Fig. 4 einen Schnitt nach der Linie A-A in Fig. 3 und
Fig. 5 einen Schnitt nach der Linie B-B in Fig. 2.

In Fig. 1 ist ein Teil eines Mantels 1 eines Rohrkühlers dargestellt, der eine äußere Schale 2 aus Stahl aufweist, die auf ihrer Innenseite mit feuerfestem Material 3 ausgekleidet ist. An den Mantel 1 sind Hubelemente 5 angeschlossen, welche von Ankerschrauben 6 gegen eine Halterung 7 angezogen werden, die sich auf der Innenseite der Schale abstützt.

Der Teilschnitt nach Fig. 1 betrifft eine nahe dem Einlaß eines Rohrkühlers befindliche Brechzone.

Jedes Hubelement hat einen Befestigungsabschnitt 8 und einen nahezu normal dazu verlaufenden Mitnehmerabschnitt 9. Diese beiden Abschnitte 8, 9 geben dem Hubelement eine im wesentlichen L-förmige Gestalt.

Der Befestigungsabschnitt 8 ist hier mit zwei Ansätzen 10 versehen, welche in montiertem Zustand in die Halterung 7 eingreifen. Die Ansätze 10 sind mit Öffnungen 11 für die Ankerschrauben 6 versehen.

Der Mitnehmerabschnitt 9 wird bei der Ausführungsform nach dem Fig. 1 bis 4 von einem Brechbügei 12 begrenzt, der einen Mittelabschnitt 13 und zwei sich daran anschließende, in Richtung auf den Befestigungsabschnitt 8 divergierende Schenkel 14 hat. Der Brechbügel 12 begrenzt somit gemeinsam mit dem Befestigungsabschnitt 8 eine Durchlaßöffnung 15.

Eine Rippe 16, weiche von dem Befestigungsabschnitt 8 ausgeht und bis zum Mittelabschnitt 13 des Brechbügels 12 verläuft, teilt die Durchlaßöffnung 15 in zwei gleiche Teile. Ferner sind Stützrippen 17 vorgesehen, welche ebenfalls von dem Befestigungsabschnitt 8 ausgehen und die Schenkel 14 des Brechbügels 12 stützen.

Die Oberflächen des Mittelabschnitts 13 sowie der Schenkel 14 liegen im wesentlichen in einer Ebene, während die Oberfläche der Rippe 16 demgegenüber nach innen versetzt ist.

Das Hubelement ist ein aus hitzebeständigem Stahlguß bestehenden einstückiges Gußteil.

Wenn nun ein solches Hubelement in die Brechzone eines Rohrkühlers eingebaut ist, dann kann sich auf diesem Hubelement kein feinkörniges Material ansammeln, da solches Material durch die Durchlaßöffnung 15 hindurch abfällt. Der Brechbügel 12 bleibt demzufolge im wesentlichen frei und ist deshalb geeignet, brockenförmiges vorliegendes zu kühlendes Material mitzunehmen, das dann aus einer erhöhten Position von dem Mitnehmerabschnitt 9 herabfällt und auf den Mittelabschnitt 13 eines dann in der Fallinie befindlichen Hubelements auftrifft und dadurch gebrochen und zerkleinert werden kann.

## Patentansprüche

1. Rohrkühler mit einem Hubelement für zumindest teilweise in Brocken anfallendes Material, z.B. Klinker, das einen am Mantel des Rohrkühlers fixierbaren Befestigungsabschnitt (8) und einen im wesentlichen rechtwinklig dazu verlaufenden Mitnehmerabschnitt (9) aufweist, der mindestens eine durch diesen Abschnitt hindurchgehende Durchlaßöffnung (15) hat, die von einem im wesentlichen U-förmigen, mit seinen beiden Schenkeln (14) von dem Befestigungsabschnitt (8) ausgehenden, die Stoßfestigkeit und die Widerstandsfähigkeit gegenüber herabfallenden Brocken erhöhenden Brechbügel (12) umschlossen ist.

2. Rohrkühler nach Anspruch 1, dadurch gekennzeichnet, daß die von dem Brechbügel (12) umschlossene Durchlaßöffnung (15) bei dem Hubelement durch mindestens eine Rippe (16) aufgeteilt ist.

## Revendications

1. Refroidisseur tubulaire muni d'un elément de levage permettant de traiter des matériaux ayant tout au moins partiellement la forme de blocs comme par exemple le clinker, lequel élément étant constitué d'une part, d'un segment de fixation (8) pouvant lui-même être fixé sur la chemise du refroidisseur tubulaire et d'autre part, d'un segment d'entraînement (9) disposé par définition perpendiculairement au premier, lequel segment d'entraînement étant lui-même équipé d'au moins une ouverture de dégagement (15) le traversant entièrement, elle-même entourée d'un étrier de broyage (12) destiné à augmenter la résistance aux chocs et aux chutes de blocs et dont les deux montants (14) sont disposés en forme de U à partir du segment de fixation (8).

2. Refroidisseur tubulaire selon la revendication 1 et caractérisé par le fait que l'ouverture de dégagement (15) dont est muni l'élément de levage et qui est entourée par l'étrier de broyage (15), est divisée par au moins une nervure (16).

## Claims

1. Tubular cooler with a lifting element for material at least partially in the form of lumps or pieces, e.g, clinker, which possesses an attachment section (8) which can be fixed to the jacket of the tubular cooler and, essentially at right angles to this, a carrier section (9) which has at least one aperture (15) passing through this section encircled by an essentially U-shaped breaker bar (12) with two arms (14) protruding from the attachment section (8), with the purpose of strengthening and improving the resistance to impacts from falling lumps of material.

2. Tubular cooler in accordance with claim 1, characterized in that the aperture (15) in the lifting element surrounded by the breaker bar (12) is divided by at least one rib (16).
